# EUROPÄISCHE PATENTANMELDUNG

(11) **EP 1 935 304 A1**
(43) Veröffentlichungstag der Anmeldung: **25.06.2008**
(21) Anmeldenummer: 07075941.0
(22) Anmeldetag: 26.10.2007
(51) Int. Cl.: A47K 10/06, F24D 19/02

(54) **Befestigungselement für einen Heizkörper**

(30) Priorität: 22.12.2006 DE 202006019758 U
(71) Anmelder: KERMI GmbH, 94447 Plattling (DE)
(72) Erfinder: Robl, Karl, 93479 Grafenwiesen (DE)
(74) Vertreter: Patentanwälte Bressel und Partner

(57) **Zusammenfassung**

Die Erfindung betrifft ein Befestigungselement für einen Heizkörper, insbesondere für einen Rohrheizkörper, zur klemmenden Befestigung zwischen zwei horizontal angeordneten Rohren des Heizkörpers, bestehend aus einem an einer Befestigungsfläche befestigbaren Tragelement (1) und einem Klemmteil (2) zum klemmenden Eingriff zwischen zwei Heizrohren (a, a') des Heizkörpers, dadurch gekennzeichnet, dass die Vorderseite (2.1) des Klemmteils (2) zur formschlüssigen Verbindung mit einer Handtuchhalterung (3) ausgebildet ist.

## Beschreibung

Die Erfindung betrifft ein Befestigungselement für einen Heizkörper, insbesondere für einen Badezimmerheizkörper mit vertikalen Sammelrohren und horizontal dazu angeordneten Heizrohren. Bei derartigen Heizkörpern wird häufig der Abstand zwischen zwei horizontalen Heizrohren als Verbindungsstelle für die Befestigungselemente zur Befestigung des Heizkörpers an einer Wand genutzt. Begründet ist das durch den sich daraus ergebenden, einfach zu realisierenden Toleranzausgleich des Befestigungssystems in horizontaler Richtung und das einfache Anbringen derartiger Befestigungselemente am Heizkörper ohne zusätzliche fest mit dem Heizkörper verbundenen Elemente, wie beispielsweise Laschen, Gewindehülsen oder dergleichen. Derartige Befestigungsvorrichtungen sind beispielsweise in der EP 0 86 931 B1 beschrieben. Sie sind meist für unterschiedliche Heizkörpertypen variabel einstellbar, leicht montierbar und gegen Abheben gesichert.

Nachteilig ist bei den beschriebenen Befestigungsvorrichtungen die starke optische Präsenz der Befestigungspunkte in der Vorderansicht der Heizkörper, die lediglich mit Abdeckkappen versehen werden. Die Aufgabe der Erfindung besteht deshalb darin diese nachteilige Wirkung zu beseitigen. Diese Aufgabe wird erfindungsgemäß durch die Merkmale des Anspruchs 1 gelöst. Danach ist die Vorderseite des Klemmteils zur formschlüssigen Verbindung mit einem Handtuchhalter ausgebildet. Dadurch wird die optische Präsenz der Befestigungspunkte der Befestigungselemente in der Vorderansicht der Heizkörper gänzlich vermieden.

Vorteilhaft erfolgt dies durch die überraschende Kombination eines Handtuchhalters mit den Befestigungselementen des Heizkörpers, wobei die Befestigungselemente vollständig verdeckt werden und zusätzlich eine weitere praktische Funktion zu Verfügung gestellt wird. Besonders vorteilhaft ist vorgesehen, dass die Verbindung zwischen dem Handtuchhalter und der Vorderseite des Klemmteils als Schwalbenschwanzverbindung ausgebildet ist. Andere bekannte formschlüssige Verbindungen liegen selbstverständlich im Umfang der Erfindung. Nach einem weiteren Merkmal der Erfindung ist vorgesehen, dass der Handtuchhalter als ein nach oben stehender Haken ausgebildet ist. Andere Formen zur Halterung von Handtüchern wie z. B. Ringe usw. sind ebenfalls denkbar. In einer Ausführung ist vorgesehen, dass zwischen zwei Befestigungselementen eine Handtuchstange gelagert ist.

Im Folgenden wird die Erfindung mit Bezug auf die beigefügten Zeichnungen beschrieben. Es zeigen
- Fig. 1:: eine Teilansicht eines Badezimmerheizkörpers mit zwei Befestigungselementen,
- Fig. 2:: einen Vertikalschnitt durch einen Teil des Heizkörpers mit einer Seitenansicht des Befestigungselementes,
- Fig. 3:: eine Gesamtansicht eines Badezimmerheizkörpers,
- Fig. 4:: eine Teilansicht eines Badezimmerheizkörpers mit einer Handtuchstange.

In der Figur 3 ist eine perspektivische Ansicht eines Heizkörpers H, vorzugsweise eines Badezimmerheizkörpers mit vertikalen Sammelrohren und horizontalen Heizrohren dargestellt. Zwischen zwei horizontalen Heizrohren a des Heizkörpers H sind zwei voneinander beabstandete Befestigungselemente B angeordnet. Diese bestehen jeweils aus einem an einer Befestigungsfläche (Wand) befestigbaren Tragelement 1 und einem Klemmelement 2 zum klemmenden Eingriff zwischen zwei Heizrohren a, a' des Rohrheizkörpers H. Die Vorderseite 2.1 des Klemmteils 2 weist Nuten auf zur formschlüssigen Verbindung mit einer Handtuchhalterung 3, die vorzugsweise als "Schwalbenschwanzverbindung" oder Nut/Feder-Verbindung ausgebildet ist.

Die Handtuchhalterung kann nach oben stehende Haken aufweisen oder als eine Auflage zur Aufnahme einer Handtuchstange 4 ausgebildet sein.

Die Handtuchhalterung 3 zeigt in der Seitenansicht das Logo des Herstellers (Fig. 2).

## Patentansprüche

1. Befestigungselement für einen Heizkörper, insbesondere für einen Rohrheizkörper, zur klemmenden Befestigung zwischen zwei horizontal angeordneten Rohren des Heizkörpers, bestehend aus einem an einer Befestigungsfläche befestigbaren Tragelement (1) und einem Klemmteil (2) zum klemmenden Eingriff zwischen zwei Heizrohren (a, a') des Heizkörpers, **dadurch gekennzeichnet, dass** die Vorderseite (2.1) des Klemmteils (2) zur formschlüssigen Verbindung mit einer Handtuchhalterung (3) ausgebildet ist.

2. Befestigungselement nach Anspruch 1, **dadurch gekennzeichnet, dass** die formschlüssige Verbindung zwischen Handtuchhalterung (3) und Vorderseite (2.1) des Klemmteils (2) als Schwalbenschwanzverbindung ausgebildet ist.

3. Befestigungselement nach den Ansprüchen 1 und 2, **dadurch gekennzeichnet, dass** die Handtuchhalterung (3) als ein nach oben stehender Haken ausgebildet ist.

4. Befestigungselement nach den Ansprüchen 1 bis 3, **dadurch gekennzeichnet, dass** der Handtuchhalter (3) das Logo des Heizkörperherstellers wiedergibt.

5. Befestigungselement nach einem der oben genannten Ansprüche, **dadurch gekennzeichnet, dass** mindestens zwei Tragelemente (1) mit Klemmteilen (2) und Handtuchhalterungen (3) vorgesehen sind, wobei die Handtuchhalterung (3) für die Aufnahme einer Handtuchstange (4) ausgebildet sind.

## Geänderte Patentansprüche

### Geänderte Patentansprüche gemäss Regel 137(2) EPÜ.

**1.** Befestigungselement für einen Heizkörper, insbesondere für einen Rohrheizkörper, zur klemmenden Befestigung zwischen zwei horizontal angeordneten Rohren des Heizkörpers, bestehend aus einem an einer Befestigungsfläche befestigbaren Tragelement (1) und einem Klemmteil (2) zum klemmenden Eingriff zwischen zwei Heizrohren (a, a') des Heizkörpers, **dadurch gekennzeichnet, dass** die Vorderseite (2.1) des Klemmteils (2) zur formschlüssigen Verbindung mit einer Handtuchhalterung (3) ausgebildet ist.

**2.** Befestigungselement nach Anspruch 1, **dadurch gekennzeichnet, dass** die formschlüssige Verbindung zwischen Handtuchhalterung (3) und Vorderseite (2.1) des Klemmteils (2) als Schwalbenschwanzverbindung ausgebildet ist.

**3.** Befestigungselement nach den Ansprüchen 1 und 2, **dadurch gekennzeichnet, dass** die Handtuchhalterung (3) als ein nach oben stehender Haken ausgebildet ist.

**4.** Befestigungselement nach den Ansprüchen 1 bis 3, **dadurch gekennzeichnet, dass** der Handtuchhalter (3) in der Seitenansicht als Herstellerlogo ausgebildet ist.

**5.** Befestigungselement nach einem der oben genannten Ansprüche, **dadurch gekennzeichnet, dass** mindestens zwei Tragelemente (1) mit Klemmteilen (2) und Handtuchhalterungen (3) vorgesehen sind, wobei die Handtuchhalterung (3) für die Aufnahme einer Handtuchstange (4) ausgebildet sind.
